# EUROPÄISCHE PATENTSCHRIFT

(11) **EP 2 998 460 B1**
(45) Veröffentlichungstag und Bekanntmachung des Hinweises auf die Patenterteilung: **26.02.2020**
(21) Anmeldenummer: 15002680.5
(22) Anmeldetag: 16.09.2015
(51) Int. Cl.: E04H 12/22, E04H 17/22, E01F 9/685

(54) **FUNDAMENTSTEIN ZUR AUFNAHME VON MASTEN, PFOSTEN ODER STANGEN**
FOUNDATION STONE FOR HOLDING MASTS, POST OR BARS
PIERRE DE FONDATION DESTINÉE À RECEPTIONNER DES MATS, POTEAUX OU PIQUETS

(30) Priorität: 17.09.2014 DE 202014007440 U
(43) Veröffentlichungstag der Anmeldung: 23.03.2016
(73) Patentinhaber: Christoph & Co. Baustoffgroßhandel Betonwarenfabrikation und Grabmale GmbH, 57258 Freundenberg-Freiheit (DE)
(72) Erfinder: Christoph, Josef, 57258 Freudenberg (DE)
(74) Vertreter: advotec.

(56) Entgegenhaltungen:
- WO-A2-98/04493
- DE-A1- 19 652 696
- DE-U1-202010 012 175
- DE-U1-202010 015 031

## Beschreibung

Die Erfindung betrifft einen Fundamentstein zur Aufnahme von Masten, Pfosten oder Stangen, die in einen den Fundamentstein durchdringenden Aufnahmehohlraum einsetzbar sind, wobei in dem eine Grundfläche, eine Deckfläche und mindestens eine Umfangsfläche aufweisenden Fundamentstein aus vorzugsweise Beton sind mehrere sich durch den Fundamentstein von der Deckfläche bis zur Grundfläche erstreckende Aufnahmehohlräume für die Masten, Pfosten oder Stangen vorgesehen sind, und wobei die Aufnahmehohlräume unterschiedliche Querschnittsformen und/oder -großen für verschiedenartige Masten, Pfosten oder Stangen aufweisen.

Bei der Erstellung von beispielsweise Zäunen werden Zaunpfosten in der Regel in zuvor ausgehobenen Erdlöchern bzw. in darin eingefüllten Beton eingesetzt und ausgerichtet. Dabei gestaltet sich das Ausrichten, d.h. Nachjustieren der Höhe, der Fluchtrichtung und des Lotes, insbesondere für Laien recht schwierig und zeitintensiv. Da der Beton relativ langsam abbindet, ist zudem die Gefahr eines unbeabsichtigen bzw. ungewollten Anstoßens der Zaunpfosten sehr hoch. Dies kann beispielsweise bei Errichtung eines Zaunes im Bereich eines Gehweges durch Dritte oder auch grundsätzlich durch in der Nacht herumlaufende Tiere sehr leicht geschehen.

Aus der DE 20 2010 015 031 U1 ist ein Schilderfundament bekannt, der ein Beton- oder Kunststoffkörper ist und eine Aussparung auf der Oberfläche zur Aufnahme von Rohrpfosten für Verkehrsschilder, Baustellenschilder, Poller usw. aufweist. Zur Befestigung des jeweiligen Rohrpfostens in dem Schilderfundament ist in die Aussparung ein Pressring eingesetzt, der mit einem integrierten Gummi nach dem Anziehen von Schrauben den jeweiligen Rohrpfosten einspannt.

Dieses Schilderfundament mit seinem Pressring ist relativ aufwändig ausgebildet und daher auch sehr kostenintensiv. Somit erscheint das vorgenannte Fundament zur Erstellung eines Zaunes, bei dem eine Vielzahl von Zaunpfosten benötigt wird, kaum geeignet zu sein. Zudem gestaltet sich auch hier das Ausrichten der Zaunpfosten insbesondere für Laien bzw. Heimwerker immer noch schwierig und zeitintensiv.

Die DE 196 52 696 A1 beschreibt ein Bauzaunfuß bzw. ein Ständerfuß, insbesondere für Bauzäune, mit mindestens einer nach oben offenen Ausnehmung zum Einsetzen einer Trägerstange. Dazu ist der Ständerfuß mit einem Lochmuster mehrerer auswählbarer Ausnehmungen versehen, wobei das Lochmuster mehrere in gleichem Abstand zueinander angeordnete Lochpaare mit symmetrisch zur Fußlängsmittellinie angeordneten Lochausnehmungen aufweist.

Aus der DE 20 2010 012 175 U1 geht eine Fußplatte für mobile Verkehrssicherungseinrichtungen hervor, die einen eckigen Grundkörper mit Aufnahmeöffnungen zur Steckaufnahme der Verkehrssicherungseinrichtungen umfasst. Dabei weist der Grundkörper eine bestimmte Höhe auf und ist durch eine Mittelquerachse sowie eine Mittellängsachse in vier Viertel unterteilt. In der Fußplatte ist eine Vielzahl von Aufnahmeöffnungen vorgesehen, deren Aufteilung die Aufnahme der gängigsten Verkehrssicherungseinrichtungen ermöglicht.

Der Erfindung liegt die Aufgabe zugrunde, einen gattungsgemäßen Fundamentstein zu schaffen, der zum einen universell für eine Mehrzahl unterschiedliche Querschnittsformen und -großen aufweisender Masten, Pfosten oder Stangen verwendet werden kann und mit dem zum anderen ein Ausrichten derselben wesentlich vereinfacht ist, so dass die Erstellung eines Zaunes insbesondere auch durch Heimwerker und Laien relativ einfach möglich ist.

Diese Aufgabe wird erfindungsgemäß durch einen Fundamentstein mit den Kennzeichnungsmerkmalen des Patentanspruchs 1 gelöst.

Zweckmäßige Weiterbildungen der Erfindung sind in den Unteransprüchen gekennzeichnet.

Bei dem erfindungsgemäßen Fundamentstein, deren Mehrzahl von Aufnahmehohlräumen in Verbindung mit den unterschiedlichen Querschnittsformen und -großen eine universelle Verwendung des Fundamentsteins für eine Vielzahl von Masten, Pfosten oder Stangen mit entsprechenden oder auch davon abweichenden Querschnittsformen und -großen ermöglichen, ist zur einfachen Ausrichtung des Fundamentsteins auf der Deckfläche desselben an jeder Öffnung der Aufnahmehohlräume eine Ausrichthilfe vorgesehen. Jede der Ausrichthilfen ist durch ein in die Deckfläche des Fundamentsteins eingeformtes Mittenkreuz gebildet, durch die ein Fluchten mehrerer in Reihe gesetzter Fundamentsteine nach dem Anlegen einer Richtschnur sehr einfach erkennbar ist. Dabei ist jedes Mittenkreuz durch V-förmige Nuten gebildet, deren Spitzen zur Grundfläche des Fundamentsteins gerichtet sind.

Um die Einsetztiefe für den jeweiligen Mast, Pfosten oder Stange zu begrenzen, kann jeweils am unteren Ende der Aufnahmehohlräume eine umlaufende, den Querschnitt der Aufnahmehohlräume verringernde Verkröpfung vorgesehen sein.

Vorzugsweise können insgesamt vier Aufnahmehohlräume vorgesehen sein, die auf der Deckfläche des Fundamentsteins so zueinander angeordnet sind, dass deren Mittelpunkte in den Eckpunkten eines Rechtecks liegen. Dabei können zwei der vier Aufnahmehohlräume jeweils eine kreisrunde Querschnittsform und zwei der vier Aufnahmehohlräume jeweils eine rechteckige Querschnittsform aufweisen, wobei sich jeweils vorzugsweise die beiden Aufnahmehohlräume mit den kreisrunden Querschnittsformen und jeweils die beiden Aufnahmehohlräume mit den rechteckigen Querschnittsformen diagonal gegenüberliegen. Diese Anordnung der Aufnahmehohlräume ermöglicht einen einfachen Transport des Fundamentsteins sowie ein einfaches Einsetzen desselben in ein Erdloch, da beispielsweise mit zwei in die kreisrunden Aufnahmehohlräume einsetzbaren Stielen, z.B. Besenstiele, oder Stangen durch Zusammendrücken derselben an den beiden oberen Enden der Stiele der Fundamentstein eingespannt ist. Aufgrund des relativ geringen Gewichtes des Fundamentsteins ist somit der Transport und das Einsetzen desselben in Erdlöcher mit nur einer Hand gewährleistet.

Um den Fundamentstein für möglichst viele Querschnittsformen und -größen von Masten, Pfosten oder Stangen verwenden zu können, sind jeweils die Größen der Querschnittsflächen der kreisrunden Aufnahmehohlräume und jeweils die Größen der Querschnittsflächen der rechteckigen Aufnahmehohlräume unterschiedlich. Dadurch ist die Verwendung des Fundamentsteins für den größten Teil der unterschiedlichen handelsüblichen Masten, Pfosten oder Stangen gewährleistet.

Am unteren Ende des Fundamentsteins kann ein umlaufender, die Umfangfläche desselben überragender Kranz einstückig an den Fundamentstein angeformt sein, der nach dem Verfüllen des Erdlochs beispielsweise mit Erde oder Beton für einen dauerhaften und sicheren Halt des Fundamentsteins sorgt.

Zur Vermeidung einer Verdrehung des Fundamentsteins in dem mit beispielsweise Erde oder Beton verfüllten Erdloch, können mehrere sich von dem Kranz zur Deckfläche des Fundamentsteins hin gerichtete Stege einstückig an die Umfangsfläche des Fundamentsteins angeformt sein, wobei sich die Stege entweder über einen Teilbereich der Höhe des Fundamentsteins oder über die gesamte Höhe des Fundamentsteins erstrecken.

Vorzugsweise können die zur Deckfläche des Fundamentsteins gerichtete Seite des Kranzes und/oder die zur Deckfläche des Fundamentsteins gerichteten Enden der Stege zur Umfangsfläche hin geneigt sein. Nachfolgend wird anhand der Zeichnung eine bevorzugte Ausführungsform des erfindungsgemäßen Fundamentsteins näher erläutert.

Es zeigen
- **Fig. 1**: eine Seitenansicht des Fundamentsteins,
- **Fig. 2**: eine Draufsicht des Fundamentsteins,
- **Fig. 3**: einen Schnitt nach der Linie III-III in Fig. 2,
- **Fig. 4**: einen vergrößerten Ausschnitt VI aus Fig. 3 und
- **Fig. 5**: einen Schnitt nach der Linie V-V in Fig. 2, wobei in den sich diagonal gegenüberliegenden Aufnahmehohlräumen mit kreisrundem Querschnitt jeweils ein Stiel bzw. eine Stange zum Transport des Fundamentsteins eingesetzt ist.

Der in **Fig. 1** bis **5** dargestellte Fundamentstein 1 zur Aufnahme von Masten, Pfosten oder Stangen (nicht dargestellt) ist insbesondere für die einfache Erstellung von Zäunen vorgesehen, wobei jedoch die Verwendung des Fundamentsteins 1 nicht nur auf Zäune beschränkt ist. Vielmehr kann der Fundamentstein 1 beispielsweise auch zur Fixierung von Fahnenmasten, Schildern usw. verwendet werden.

Der im Wesentlichen würfelförmige Fundamentstein 1 aus Beton oder dgl. Materialien weist eine Grundfläche 2, eine Deckfläche 3 sowie als Umfangsfläche vier Seitenflächen 4, 5, 6, 7 auf. Zur Aufnahme der Masten, Pfosten oder Stangen sind in dem Fundamentstein 1 mehrere, bei der in **Fig. 1** bis **5** dargestellten Ausführungsform des Fundamentsteins 1 insgesamt vier sich durch denselben von der Deckfläche 3 bis zur Grundfläche 2 erstreckende Aufnahmehohlräume 8, 9, 10, 11 eingeformt, in die die Masten, Pfosten oder Stangen eingesetzt werden können. Dabei weisen die Aufnahmehohlräume 8, 9, 10, 11 unterschiedliche Querschnittsformen und/oder -großen für verschiedenartige Masten, Pfosten oder Stangen auf.

Die Aufnahmehohlräume 8, 9, 10, 11 sind auf der Deckfläche 3 des Fundamentsteins 1 so zueinander angeordnet, dass die Mittelpunkte der Aufnahmehohlräume 8, 9, 10, 11 in den Eckpunkten eines Rechtecks liegen. Zwei 9, 11 der vier Aufnahmehohlräume 8, 9, 10, 11 weisen jeweils eine kreisrunde Querschnittsform und zwei 8, 10 der vier Aufnahmehohlräume 8, 9, 10, 11 weisen jeweils eine rechteckige Querschnittsform auf, wobei sich jeweils die beiden Aufnahmehohlräume 9, 11 mit den kreisrunden Querschnittsformen und jeweils die beiden Aufnahmehohlräume 8, 10 mit den rechteckigen Querschnittsformen diagonal gegenüberliegen.

Die Größen der Querschnittsflächen der kreisrunden Aufnahmehohlräume 9, 11 und die Größen der Querschnittsflächen der rechteckigen Aufnahmehohlräume 8, 10 sind jeweils unterschiedlich ausgebildet. Z.B. weist der kreisrunde Aufnahmehohlraum 9 einen Durchmesser zur Aufnahme von Masten, Pfosten oder Stangen mit einem Durchmesser von 34 mm auf, wohingegen der kreisrunde Aufnahmehohlraum 11 einen Durchmesser zur Aufnahme von Masten, Pfosten oder Stangen mit einem Durchmesser von 40 mm aufweist. Der rechteckige Aufnahmehohlraum 8 weist beispielsweise die Querschnittsmaße zur Aufnahme von Pfosten oder Stangen mit den Querschnittsmaßen 60x60 mm und der Aufnahmehohlraum 10 die Querschnittsmaße zur Aufnahme von Masten, Pfosten oder Stangen mit den Querschnittsmaßen 40x60 mm auf. Obwohl der Fundamentstein 1 lediglich mit vier Aufnahmehohlräumen 8, 9, 10, 11 versehen ist, können insgesamt fünf Profile von Masten, Pfosten oder Stangen in den Fundamentstein 1 eingesetzt werden, da der rechteckige Aufnahmehohlraum 8 mit den Querschnittsmaßen zur Aufnahme von Masten, Pfosten oder Stangen mit den Querschnittsmaßen 60x60 mm auch ein kreisrundes Profil mit einem Durchmesser von 60 mm aufnehmen kann (in **Fig. 2** strichpunktiert angedeutet). Somit kann der Fundamentstein 1 den größten Teil der handelsüblichen Profile von Masten, Pfosten oder Stangen aufnehmen, so dass eine universelle Nutzung des Fundamentsteins 1 gewährleistet ist.

Die Aufnahmehohlräume 8, 9, 10, 11 können leicht konisch, von der Deckfläche 3 zur Grundfläche 2 zulaufend, ausgebildet sein. Am unteren, zur Grundfläche 2 gerichteten Ende der Aufnahmehohlräume 8, 9, 10, 11 ist vorzugsweise jeweils eine umlaufende, den Querschnitt der Aufnahmehohlräume 8, 9, 10, 11 verringernde Verkröpfung 12 vorgesehen. Die Verkröpfung 12 verhindert, dass die Masten, Pfosten oder Stangen durch die Öffnungen an der Grundfläche 2 des Fundamentsteins 1 aus demselben austreten können.

Um eine höhen-, lot- und insbesondere fluchtgerechte Anordnung von hintereinander anzuordnenden Masten, Pfosten oder Stangen (beispielsweise bei der Erstellung eines Zaunes) für Fachleute wesentlich zu erleichtern bzw. für Heimwerker und Laien relativ einfach zu ermöglichen , ist auf der Deckfläche 3 des Fundamentsteins 1 an jeder Öffnung der Aufnahmehohlräume 8, 9, 10, 11 eine Ausrichthilfe vorgesehen, die jeweils durch ein in die Deckfläche 3 des Fundamentsteins 1 eingeformtes Mittenkreuz 13, 14, 15, 16 gebildet ist. Dabei ist jedes Mittenkreuz 13, 14, 15, 16 durch V-förmige Nuten 17 gebildet, deren Spitzen 18 zur Grundfläche 2 des Fundamentsteins 1 gerichtet sind. Die Nuten 17 in Verbindung mit einer Richtschnur ermöglichen eine einfach fluchtgerechte Anordnung mehrerer benachbarter Fundamentsteine 1 und gewährleisten somit einen geraden Verlauf beispielsweise eines Zaunes.

Für einen dauerhaften und sicheren Halt des Fundamentsteins 1 in einem mit Erde oder Beton verfüllten Erdloch ist am unteren, zur Grundfläche 2 gerichteten Ende des Fundamentsteins 1 ein umlaufender, die Umfangfläche bzw. die Seitenflächen 4, 5, 6, 7 desselben überragender Kranz 19 einstückig an den Fundamentstein 1 angeformt. Ferner sind mehrere sich von dem Kranz 19 zur Deckfläche 3 des Fundamentsteins 1 hin gerichtete Stege 20 einstückig an die Umfangsfläche bzw. die Seitenflächen 4, 5, 6, 7 des Fundamentsteins 1 angeformt, wobei die Stege 20 sich entweder, wie in **Fig. 1** und **3** dargestellt, über einen Teilbereich der Höhe des Fundamentsteins 1 oder über die gesamte Höhe des Fundamentsteins 1 erstrecken (nicht dargestellt) und eine Verdrehsicherung für den Fundamentstein 1 bilden. Die zur Deckfläche 3 des Fundamentsteins 1 gerichteten Seite 21 des Kranzes 19 ist sowie die zur Deckfläche 3 des Fundamentsteins 3 gerichteten Enden 22 der Stege 20 sind zur Umfangsfläche bzw. zu den Seitenflächen 4, 5, 6, 7 hin geneigt.

Durch das relativ geringe Gewicht des Fundamentsteins 1 ist derselbe sehr handlich und leicht zu transportieren. Zum Transport bzw. Einsetzen desselben in das jeweilige Erdloch kann jeweils ein Stiel 23 o.dgl. in die sich diagonal gegenüberliegenden kreisrunden Aufnahmehohlräume 9, 11 eingesetzt werden, wobei durch ein Zusammendrücken der beiden Stiele 23 am oberen Ende 24 derselben der Fundamentstein 1 eingespannt wird (siehe **Fig. 5**), so dass der Fundamentstein 1 ohne Mühe transportiert bzw. insbesondere in das jeweilige Erdloch eingesetzt werden kann, ohne dass sich die ausführende Person bücken muss. Eine übermäßige Belastung auf den Rücken der ausführenden Person wird somit weitestgehend vermieden.

Nachfolgend wird noch kurz die Erstellung eines Zaunes mit dem erfindungsgemäßen Fundamentstein 1 beschrieben.

Nach dem Ausschachten von Erdlöchern wird in dieselben Splitt oder Beton bis auf die Tiefe des gewünschten unteren Endes des jeweiligen Zaunpfostens eingebracht. Anschließend wird der Fundamentstein 1 auf die entstandene Oberfläche aus Split oder Beton aufgesetzt und der Zaunpfosten in den jeweiligen Aufnahmehohlraum 8, 9, 10, 11 eingesetzt. Der Fundamentstein 1 kann nun leicht, z.B. mit einer Schaufel, in horizontaler Richtung verschoben und mit einem Holz angeklopft werden, wobei die vertikale Richtung des Fundamentsteins 1 bzw. des Zaunpfostens bis zur Lotrechten angepasst wird.

Danach wird der Fundamentstein 1 entweder mit dem Aushub leicht eingesumpft (nur bei geringeren Zaunhöhen) oder mit zähflüssigem bis weichem Beton seitlich bis etwa zur Hälfte der Höhe des Fundamentsteins verfüllt. Nach einer Nachprüfung der Lotrechten wird der Zaunpfosten wieder aus der Öffnung des jeweiligen Aufnahmehohlraums 8, 9, 10, 11 gezogen und zwischengelagert, wodurch verhindert wird, dass durch zufälliges Anstoßen des Zaunpfostens durch Personen oder Tiere die Lage des ausgerichteten Fundamentsteins 1 verändert wird.

Nach dem Austrocknen der Erde bzw. dem Abbinden des Betons kann der Zaunpfosten wieder in den jeweiligen Aufnahmehohlraum 8, 9, 10, 11 eingesetzt werden. Je nach Anforderung kann das Erdloch bzw. die Erdlöcher nun weiter mit Beton aufgefüllt oder mit Erde verfüllt werden. Die Zaunpfosten stehen danach gerade und fest im Boden und können den eigentlichen Zaun aufnehmen.

Der Fundamentstein 1 kann zudem auch zum Setzen von Eckstreben verwendet werden. Nachdem der Eckzaunpfosten fest eingebaut ist, werden die Erdlöcher für die Eckstreben ausgehoben. Darin wird je ein Fundamentstein 1 eingesetzt, in die wiederum die Eckstreben eingesetzt werden. Anschließend wird jede Eckstrebe per Hand gegen den Eckzaunpfosten gedrückt und der Fundamentstein 1 ausgerichtet. Nachdem die Eckstrebe am Eckzaunpfosten befestigt sind, können die Erdlöcher mit Erde oder Beton aufgefüllt werden. Durch das Eigengewicht des Fundamentsteins 1, die äußere Form desselben mit dem Kranz 19 und den Stegen 20 sowie die Auflast durch Erde oder Beton sitzen die Eckstreben fest im Erdreich. Durch die Verkröpfung 12 am unteren Ende der Aufnahmeöffnungen 8, 9, 10, 11 in dem Fundamentstein 1 ist eine Verschiebung der Eckstreben ins Erdreich ausgeschlossen.

## Patentansprüche

1. Fundamentstein (1) zur Aufnahme von Masten, Pfosten oder Stangen, die in einen den Fundamentstein (1) durchdringenden Aufnahmehohlraum einsetzbar sind, wobei in dem eine Grundfläche (2), eine Deckfläche (3) und mindestens eine Umfangsfläche aufweisenden Fundamentstein (1) aus vorzugsweise Beton mehrere sich durch den Fundamentstein (1) von der Deckfläche (3) bis zur Grundfläche (2) erstreckende Aufnahmehohlräume (8, 9, 10, 11) für die Masten, Pfosten oder Stangen vorgesehen sind, und wobei die Aufnahmehohlräume (8, 9, 10, 11) unterschiedliche Querschnittsformen und/oder -großen für verschiedenartige Masten, Pfosten oder Stangen aufweisen, **dadurch gekennzeichnet,**
**dass** auf der Deckfläche (3) des Fundamentsteins (1) an jeder Öffnung der Aufnahmehohlräume (8, 9, 10, 11) eine Ausrichthilfe vorgesehen ist, dass jede der Ausrichthilfen durch ein in die Deckfläche (3) des Fundamentsteins (1) eingeformtes Mittenkreuz (13, 14, 15, 16) gebildet ist und dass jedes Mittenkreuz (13, 14, 15, 16) durch V-förmige Nuten (17) gebildet ist, deren Spitzen (18) zur Grundfläche (2) des Fundamentsteins (1) gerichtet sind.

2. Fundamentstein nach Anspruch 1,
**dadurch gekennzeichnet,**
**dass** jeweils am unteren Ende der Aufnahmehohlräume (8, 9, 10, 11) eine umlaufende, den Querschnitt der Aufnahmehohlräume (8, 9, 10, 11) verringernde Verkröpfung (12) vorgesehen ist.

3. Fundamentstein nach 1 oder 2,
**dadurch gekennzeichnet,**
**dass** insgesamt vier Aufnahmehohlräume (8, 9, 10, 11) vorgesehen sind, die auf der Deckfläche (3) des Fundamentsteins (1) so zueinander angeordnet sind, dass deren Mittelpunkte in den Eckpunkten eines Rechtecks liegen.

4. Fundamentstein nach Anspruch 3,
**dadurch gekennzeichnet,**
**dass** zwei (9, 11) der vier Aufnahmehohlräume (8, 9, 10, 11) jeweils eine kreisrunde Querschnittsform und zwei (8, 10) der vier Aufnahmehohlräume (8, 9, 10, 11) jeweils eine rechteckige Querschnittsform aufweisen, wobei sich jeweils die beiden Aufnahmehohlräume (9, 11) mit den kreisrunden Querschnittsformen und jeweils die beiden Aufnahmehohlräume (8, 10) mit den rechteckigen Querschnittsformen diagonal gegenüberliegen.

5. Fundamentstein nach Anspruch 4,
**dadurch gekennzeichnet,**
**dass** jeweils die Größen der Querschnittsflächen der kreisrunden Aufnahmehohlräume (9, 11) und jeweils die Größen der Querschnittsflächen der rechteckigen Aufnahmehohlräume (8, 10) unterschiedlich sind.

6. Fundamentstein nach einem der Ansprüche 1 bis 5,
**dadurch gekennzeichnet,**
**dass** am unteren Ende des Fundamentsteins (1) ein umlaufender, die Umfangfläche desselben überragender Kranz (19) einstückig an den Fundamentstein (1) angeformt ist.

7. Fundamentstein nach Anspruch 6,
**dadurch gekennzeichnet,**
**dass** mehrere sich von dem Kranz (19) zur Deckfläche (3) des Fundamentsteins (1) hin gerichtete Stege (20) einstückig an die Umfangsfläche des Fundamentsteins (1) angeformt sind, wobei sich die Stege (20) über einen Teilbereich der Höhe des Fundamentsteins (1) erstrecken.

8. Fundamentstein nach Anspruch 6,
**dadurch gekennzeichnet,**
**dass** mehrere sich von dem Kranz (19) zur Deckfläche (3) des Fundamentsteins (1) hin gerichtete Stege (20) einstückig an die Umfangsfläche des Fundamentsteins (1) angeformt sind, wobei sich die Stege (20) über die gesamte Höhe des Fundamentsteins (1) erstrecken.

9. Fundamentstein nach einem der Ansprüche 6 bis 8,
**dadurch gekennzeichnet,**
**dass** die zur Deckfläche (3) des Fundamentsteins (1) gerichtete Seite (21) des Kranzes (19) zur Umfangsfläche hin geneigt ist.

10. Fundamentstein nach einem der Ansprüche 7 bis 9,
**dadurch gekennzeichnet,**
**dass** die zur Deckfläche (3) des Fundamentsteins (1) gerichteten Enden (22) der Stege (20) zur Umfangsfläche hin geneigt sind.

## Claims

1. A concrete footing (1) for receiving masts, poles or posts which are set in a receiving cavity passing through the concrete footing (1), several receiving cavities (8, 9, 10, 11) being provided for the masts, poles or post in the footing (1) preferably made of concrete and comprising a base (2), a cover (3) and at least one lateral surface, the receiving cavities (8, 9, 10, 11) passing through the concrete footing (1) from the cover (3) to the base (2) and having different cross sections and/or sizes for different mast, poles or posts,
**characterized in that**
an aligning aid is provided on the cover (3) of the concrete footing (1) at each opening of the receiving cavities (8, 9, 10, 11), that each aligning aid is formed by a middle tee (13, 14, 15, 16) set in the cover (3) of the concrete footing (1), and that each middle tee (13, 14, 15, 16) is formed by V shaped grooves (17) whose point (18) is oriented toward the base (2) of the concrete footing (1).

2. The concrete footing according to claim 1,
**characterized in that**
a circumferential collar (12) is provided at each lower end of the receiving cavities (8, 9, 10, 11) which reduces the cross section of the receiving cavities (8, 9, 10, 11).

3. The concrete footing according to claim 1 or 2,
**characterized in that**
a total of four receiving cavities (8, 9, 10, 11) is provided which are disposed on the cover (3) of the concrete footing (1) in such a manner that their centers form the corners of a rectangle.

4. The concrete footing according to claim 3,
**characterized in that**
two (9, 11) of the four receiving cavities (8, 9, 10, 11) each have a circular cross section and two (8, 10) of the four receiving cavities (8, 9, 10, 11) each have a rectangular cross section, the two circular receiving cavities (9, 11) and the two rectangular receiving cavities (8, 10) being disposed diagonally to each other.

5. The concrete footing according to claim 4,
**characterized in that**
the size of each of the cross-sectional surfaces of the circular receiving cavities (9, 11) and the size of each of the rectangular receiving cavities (8, 10) are different.

6. The concrete footing according to any one of the claims 1 to 5,
**characterized in that**
a circumferential collar (19) protruding over the lateral surface of the concrete footing (1) is formed in one piece on the bottom end of the concrete footing (1).

7. The concrete footing according to claim 6,
**characterized in that**
several crosspieces (20) oriented away from the collar (19) toward the cover (3) of the concrete footing (1) are formed in one piece on the lateral surface of the concrete footing (1), the crosspieces (20) extending across a partial area of the height of the concrete footing (1).

8. The concrete footing according to claim 6,
**characterized in that**
several crosspieces (20) oriented away from the collar (19) toward the cover (3) of the concrete footing (1) are formed in one piece on the lateral surface of the concrete footing (1), the crosspieces (20) extending across the entire height of the concrete footing (1).

9. The concrete footing according to any one of the claims 6 to 8,
**characterized in that**
the side (21) of the collar (19) oriented toward the cover (3) of the concrete footing (1) is angled toward the lateral surface.

10. The concrete footing according to any one of the claims 7 to 9,
**characterized in that**
the ends (22) of the crosspieces (20) oriented toward the cover (3) of the concrete footing (1) are angled toward the lateral surface.

## Revendications

1. Base (1) de béton pour la réception des mâts, des tiges et des poteaux qui sont insérés dans une cavité de réception traversant par la base (1) de béton, plusieurs cavités (8, 9, 10, 11) de réception étant prévues pour les mâts, les tiges et les poteaux dans la base (1) préférablement en béton et comprenant une base (2), une surface (3) supérieure et au moins une surface latérale, les cavités (8, 9, 10, 11) de réception traversant par la base (1) de béton à partir de la surface (3) supérieure vers la base (2) et ayant des formes et des tailles de coupe transversale différentes pour des mâts, des tiges et des poteaux différents,
**caractérisée en ce qu'**
une aide d'alignement est prévue sur la surface (3) supérieure de la base (1) de béton à chaque ouverture des cavités (8, 9, 10, 11) de réception, que chaque aide d'alignement est formée par un axe (13, 14, 15, 16) de centrage inséré dans la surface (3) supérieure de la base (1) de béton et que chaque axe (13, 14, 15, 16) de centrage est formé par des rainures (17) en forme V dont points (18) sont orientés vers la base (2) de la base (1) de béton.

2. Base de béton selon la revendication 1,
**caractérisée en ce qu'**
une crossette (12) circonférentielle est prévue à chaque extrémité inférieure des cavités (8, 9, 10, 11) de réception qui réduit la coupe transversale des cavités (8, 9, 10, 11) de réception.

3. Base de béton selon la revendication 1 or 2,
**caractérisée en ce qu'**
au total quatre cavités (8, 9, 10, 11) de réception sont prévues qui sont disposées sur la surface (3) supérieure de la base (1) de béton de telle manière que leurs centres forment les angles d'un rectangle.

4. Base de béton selon la revendication 3,
**caractérisée en ce que**
deux (9, 11) des quatre cavités (8, 9, 10, 11) de réception ont une coupe transversale circulaire chaque fois et deux (8, 10) des quatre cavités (8, 9, 10, 11) de réception ont une coupe transversale rectangulaire chaque fois, les deux cavités (9, 11) de réception circulaire et les deux cavités (8, 10) de réception rectangulaire étant disposées diagonalement les unes aux autres chaque fois.

5. Base de béton selon la revendication 4,
**caractérisée en ce que**
la taille de la chaque surface de coupe transversale des cavités (9, 11) de réception circulaire et la taille de la chaque surface de coupe transversale des cavités (8, 10) de réception rectangulaire sont différentes.

6. Base de béton selon l'une quelconque des revendications 1 à 5,
**caractérisée en ce qu'**
une frette (19) circonférentielle saillant sur la surface latérale de la base (1) de béton est formée en une pièce à l'extrémité inférieure de la base (1) de béton.

7. Base de béton selon la revendication 6,
**caractérisée en ce que**
plusieurs traverses (20) détournées de la frette (19) vers la surface (3) supérieure de la base (1) de béton sont formées en une pièce à la surface latérale de la base (1) de béton, les traverses (20) s'étendant au travers d'une partie partielle de la largeur de la base (1) de béton.

8. Base de béton selon la revendication 6,
**caractérisée en ce que**
plusieurs traverses (20) détournées de la frette (19) vers la surface (3) supérieure de la base (1) de béton sont formées en une pièce à la surface latérale de la base (1) de béton, les traverses (20) s'étendant au travers d'une largeur entière de la base (1) de béton.

9. Base de béton selon l'une quelconque des revendications 6 à 8,
**caractérisée en ce que**
le côté (21) de la frette (19) orienté vers la surface (3) supérieure de la base (1) de béton est incliné vers la surface latérale.

10. Base de béton selon l'une quelconque des revendications 7 à 9,
**caractérisée en ce que**
les extrémités (22) des traverses (20) orientées vers la surface (3) supérieure de la base (1) de béton sont inclinées vers la surface latérale.
